# EUROPÄISCHE PATENTSCHRIFT

(11) **EP 1 766 244 B1**
(45) Veröffentlichungstag und Bekanntmachung des Hinweises auf die Patenterteilung: **16.07.2008**
(21) Anmeldenummer: 05740242.2
(22) Anmeldetag: 20.04.2005
(51) Int. Cl.: F04C 29/02, F04C 18/344

(54) **EINFLÜGELVAKUUMPUMPE**
SINGLE WINGED VACUUM PUMP
POMPE A VIDE A UNE AILETTE

(30) Priorität: 09.07.2004 DE 102004034919
(43) Veröffentlichungstag der Anmeldung: 28.03.2007
(73) Patentinhaber: Joma-Hydromechanic GmbH, 72411 Bodelshausen (DE)
(72) Erfinder: HESS, Bernd, 72622 Nürtingen (DE); MARTIN, Thoma, 72585 Riederich (DE); SCHNEIDER, Willi, 72411 Bodelshausen (DE)
(74) Vertreter: Steimle, Josef
(86) Internationale Anmeldenummer: PCT/EP2005/004214
(87) Internationale Veröffentlichungsnummer: WO 2006/005385

(56) Entgegenhaltungen:
- DE-A- 3 532 917
- GB-A- 2 158 517
- GB-A- 2 394 006
- US-A- 3 291 384
- PATENT ABSTRACTS OF JAPAN Bd. 2003, Nr. 12, 5. Dezember 2003 (2003-12-05) -& JP 2004 011421 A (TOYODA MACH WORKS LTD), 15. Januar 2004 (2004-01-15)
- PATENT ABSTRACTS OF JAPAN Bd. 2003, Nr. 12, 5. Dezember 2003 (2003-12-05) -& JP 2004 332697 A (TOYODA MACH WORKS LTD), 25. November 2004 (2004-11-25)
- PATENT ABSTRACTS OF JAPAN Bd. 014, Nr. 454 (M-1031), 28. September 1990 (1990-09-28) -& JP 02 181089 A (HITACHI LTD), 13. Juli 1990 (1990-07-13)
- PATENT ABSTRACTS OF JAPAN Bd. 016, Nr. 363 (M-1290), 5. August 1992 (1992-08-05) & JP 04 112989 A (TOUKIYOU BUHIN KOUGIYOU KK), 14. April 1992 (1992-04-14)

## Beschreibung

Die Erfindung betrifft eine Einflügelvakuumpumpe mit den Merkmalen des Oberbegriffs des Anspruch 1.

Derartige, als Flügelzellenpumpen ausgebildete Unterdruckversorger sind bekannt. Sie besitzen ein Gehäuse, in welchem ein Arbeitsraum vorgesehen ist, in dem ein Rotor drehbar gelagert ist, wobei der Rotor einen Flügel trägt, der den Arbeitsraum in einen Saugraum und in einen Druckraum unterteilt. Dabei ist der Saugraum mit einem Sauganschluss und der Druckraum mit einem Druckanschluss verbunden. Um die Trägheit der Pumpe und somit die Drehmomentaufnahme zu verringern wurde versucht, das Gewicht des Rotors sowie das Gewicht des Flügels durch geeignete Werkstoffwahl zu verringern. Insbesondere durch die Verwendung von Kunststoff konnte das Gewicht und dadurch die Leistungsaufnahme der Pumpe vermindert werden.

Aus der GB-A-2 158 517 ist eine Pumpe mit zwei ineinander verschiebbare Flügel bekannt. Zwar weisen die Flügel Ausnehmungen auf, die das Gewicht reduzieren, jedoch füllen sich diese Ausnehmungen während des Betriebes mit Schmieröl.

Der Erfindung liegt die Aufgabe zugrunde, eine Einflügelvakuumpumpe bereit zu stellen, deren Leistungsaufnahme bei ansonsten gleiche Leistungsdaten geringer ist.

Diese Aufgabe wird erfindungsgemäß mit einer Einflügelvakuumpumpe gelöst, die die Merkmale des Anspruchs 1 aufweist.

Durch die Ausnehmung am Flügel wird das zu beschleunigende bzw. abzubremsende Volumen und somit Gewichte des Flügels auf einfache Weise reduziert. Die Ausnehmung bzw. die Ausnehmungen sind dabei so vorgesehen, dass die Statik des Flügels nicht negativ beeinflusst wird. Durch das geringere Gewicht des Flügels wird die Leistungsaufnahme zum Beschleunigen der Pumpe verringert und es tritt weniger Verschleiß an der Führung im Rotor auf. Außerdem kann der Rotor kleiner ausgelegt werden, da geringere Momente auf ihn einwirken. Dies bedeutet aber auch, dass bei einem kleineren Rotor der Saugraum vergrößert wird, wodurch die Leistung der Pumpe erhöht wird.

Erfindungsgemäß ist die Ausnehmung an der in Drehrichtung gesehenen Rückseite des Flügels vorgesehen, wenn sie sich außerhalb des Rotors befindet. Diese Ausgestaltung hat den erfindungswesentlichen Vorteil, dass sich die Ausnehmung nicht mit Schmieröl anfüllt, wodurch der Effekt der Gewichtseinsparung verloren gehen würde.

Vorzugsweise erstreckt sich die Ausnehmung über 5% bis 95%, insbesondere über 20% bis 90% und bevorzugt über 80% der Dicke des Flügels. Dabei wird gewährleistet, dass der Flügel nach wie vor die erforderliche Steifigkeit besitzt, jedoch erheblich gewichtsreduziert ist.

Eine einfache Ausführungsform sieht vor, dass die Ausnehmung einen rechteckförmigen Querschnitt aufweist. Derartige Ausnehmungen können in spritzgegossenen Flügeln relativ einfach hergestellt werden, wobei sie aber auch mittels eines Fräsvorganges in einen Flügel eingebracht werden können. Außerdem ermöglichen derartige Ausnehmungen im wesentlichen konstante Wandstärken im Flügel. Bei drei quer zur Längsachse des Flügels nebeneinander angeordneten Ausnehmungen bilden diese zwischen sich Stege, die zur Versteifung des Flügels dienen. Außerdem können diese Stege noch zur Abstützung des Flügels im Rotor verwendet werden.

Ein besonders bevorzugtes Ausführungsbeispiel sieht vor, dass der Flügel bezüglich seines Mittelpunktes.punktsymmetrisch ausgestaltet ist. Dies bedeutet, dass der Flügel, der in der Längsrichtung seine Position im Rotor durch die Drehung des Rotors permanent ändert, stets seine Ausnehmungen auf der der Saugseite zugewandten Seitenfläche des Flügels aufweist.

Ein Ausführungsbeispiel sieht vor, dass der Flügel an seiner der Rotorachse zugewandten Seite eine Öffnung zu einem Schmiermittelkanal besitzt. Dieser Schmiermittelkanal mündet in einer der Ausnehmungen oder einer der Flügelspitzen aus. Auf diese Weise kann der Arbeitsraum über den Flügel mit Schmiermittel versorgt werden, indem das Schmiermittel zentral in den Flügel eingespeist und im Flügel über den Schmiermittelkanal entweder der Ausnehmung oder der Flügelspitze zugeleitet wird.

Dabei mündet der Schmiermittelkanal auf der Druckseite der Flügelspitze aus, sodass der Schmiermittel unmittelbar nach dem Austritt von der Flügelspitze verteilt wird.

Der Schmiermittelkanal steht mit einem Schmiermittelversorgungskanal im Rotor in Verbindung. Dieser Schmiermittelversorgungskanal liegt in der Achse des Rotors und ist an eine Öldruckleitung angeschlossen.

Weiter Vorteile, Merkmale und Einzelheiten der Erfindung ergeben sich aus den Unteransprüchen sowie der nachfolgenden Beschreibung, in der unter Bezugnahme auf die Zeichnung ein besonders bevorzugtes Ausführungsbeispiel im Einzelnen beschrieben ist. Dabei könne die in der Zeichnung dargestellten sowie in der Beschreibung und in den Ansprüchen erwähnten Merkmale jeweils einzeln für sich oder in beliebiger Kombination erfindungswesentlich sein.

In der Zeichnung zeigen :
- Figur 1: eine Explosionsdarstellung der Vakuumpumpe;
- Figur 2: eine perspektivische Ansicht der Vakuumpumpe mit abgenommenem Gehäusedeckel;
- Figur 3: eine perspektivische Darstellung eines Rotors mit eingesetztem Flügel; und
- Figur 4: eine perspektivische Darstellung eines Flügels.

In der Figur 1 ist mit dem Bezugszeichen 10 insgesamt eine Vakuumpumpe bezeichnet, bei welcher das Gehäuse 12 ohne Gehäusedeckel dargestellt ist. Das Gehäuse 12 besitzt einen Sauganschluss 14, der in einen Innenraum 16 ausmündet, welcher einen Arbeitsraum 18 darstellt. In diesem Arbeitsraum 18 befindet sich ein insgesamt mit 20 bezeichneter Rotor, in welchem ein Flügel 22 orthogonal zur Drehachse 24 verschieblich gelagert ist. Hierfür weist der Rotor 20 eine Quernut 26 auf, in welcher der Flügel 22 verschieblich geführt ist. Außerdem weist der Rotor 20 einen Antriebsstummel 28 auf, der das Gehäuse 12 über eine Antriebsöffnung 30 durchgreift und über welchen der Rotor 20 angetrieben wird.

Wie aus Figur 2 ersichtlich, berührt nicht nur der Rotor 20 eine Innenumfangsfläche 32 des Arbeitsraums 18 sondern auch der Flügel 22, indem er mit seinen einander gegenüberliegenden Flügelkanten 34 den Arbeitsraum 18 in einen Saugraum 36 und in einen Druckraum 38 unterteilt. Außerdem ist aus Figur 2 erkennbar, dass der Flügel 22 an seiner in Drehrichtung 40 gesehenen Rückseite 42 insgesamt drei Ausnehmungen 44 aufweist, die als Sacklöcher ausgebildet sind. Weitere drei Ausnehmungen befinden sich auf der gegenüberliegenden Seite, die in der Darstellung der Figur 2 sich innerhalb des Rotors 20 befindet. Wird der Rotor um 180° gedreht, dann liegen diese Ausnehmungen nicht mehr innerhalb des Rotors 20 sondern befinden sich an dem Ort, den die anderen Ausnehmungen 44 zuvor eingenommen hatten. Diese Ausnehmungen 44 werden also beim Weiterdrehen des Rotors 20 in Drehrichtung 40 allmählich in den Rotor 20 eingeschoben.

Die Figur 4 zeigt den Flügel 22 in perspektivischer Darstellung, wobei an der dem Antriebsstummel 28 des Rotors 20 zugewandten Seite 46 eine Schmiermitteleinlassöffnung 48, die sich bei im Rotor 20 montiertem Flügel 22 stets, d.h. in jeder Verschiebeposition des Flügels 22, innerhalb des Rotors 20 befindet. Die Quernut 26 ist mit einem (nicht dargestellten) Schmiermittelkanal versehen, über welchen die Schmiermitteleinlassöffnung 48 permanent mit Schmieröl versorgt wird. Dieses Schmieröl wird über den Antriebsstummel 28, insbesondere eine zentrale, in der Drehachse 24 liegende Bohrung, zugeführt. Die Schmiermitteleinlassöffnung 48 setzt sich innerhalb des Flügels 22 in einem Schmiermittelkanal 50 fort. Dieser Schmiermittelkanal 50 führt entweder in eine der Ausnehmungen 44 oder in die Flügelspitze 52, wobei die Ausmündung 58 im Druckraum 38 liegt, d.h. sich in der Figur 4 oberhalb der Flügelkante 34 befindet. Hierdurch kann auf einfache Weise Schmieröl über den Rotor 20 in den Flügel 22 und innerhalb des Flügels 22 in die in den Saugraum 36 ausmündenden Ausnehmungen 44 und/oder unmittelbar vor die Flügelkante 34 transportiert werden. Je nach Anwendungsfall kann der Schmiermittelkanal 50 also auf beiden Seiten in die Ausnehmung 44, vor beide Flügelkanten 34 und in die Ausnehmungen 44 sowohl vor die Flügelkanten 34 geleitet werden.

## Patentansprüche

1. Einflügelvakuumpumpe mit einem topfförmigen Gehäuse (12), einem exzentrisch im Gehäuse (12) drehbar gelagerten Rotor (20), und einem im Rotor (20) orthogonal zur Drehachse (24) verschieblich gelagerten Flügel (22), der einen Arbeitsraum (18) in einen Druckraum (38) und in einen Saugraum (36) unterteilt, wobwei der Flügel (22) wenigstens eine Ausnehmung (44) aufweist, **dadurch gekennzeichnet, dass** die Ausnehmung (44) an der in Drehrichtung (40) gesehenen Rückseite (46) des Flügels (22) vorgesehen ist, wenn sie sich außerhalb des Rotors (20) befindet.

2. Einflügelvakuumpumpe nach Anspruch 1, **dadurch gekennzeichnet, dass** die Ausnehmung (44) sich über 5% bis 95%, insbesondere 20% bis 90%, vorzugsweise über 80% der Dicke des Flügels (22) erstreckt.

3. Einflügelvakuumpumpe nach einem der vorhergehenden Ansprüche, **dadurch gekennzeichnet, dass** die Ausnehmung (44) einen rechteckförmigen Querschnitt aufweist.

4. Einflügelvakuumpumpe nach einem der vorhergehenden Ansprüche, **dadurch gekennzeichnet, dass** quer zur Längsachse des Flügels (22) drei nebeneinander angeordnete Ausnehmungen (44) vorgesehen sind.

5. Einflügelvakuumpumpe nach einem der vorhergehenden Ansprüche, **dadurch gekennzeichnet, dass** der Flügel (22) bezüglich seines Mittelpunktes punktsymmetrisch ausgestaltet ist.

6. Einflügelvakuumpumpe nach einem der vorhergehenden Ansprüche, **dadurch gekennzeichnet, dass** der Flügel (22) an seiner dem Antriebsstummel (28) zugewandten Seite eine Schmiermitteleinlassöffnung (48) zu einem Schmiermittelkanal (50) aufweist.

7. Einflügelvakuumpumpe nach Anspruch 6, **dadurch gekennzeichnet, dass** der Schmiermittelkanal (50) in der Ausnehmung (44) und/oder zumindest einer der Flügelspitzen (52) ausmündet.

8. Einflügelvakuumpumpe nach Anspruch 6 oder 7, **dadurch gekennzeichnet, dass** der Schmiermittelkanal (50) auf der Druckseite der Flügelspitze (52) ausmündet.

9. Einflügelvakuumpumpe nach einem der Ansprüche 6 bis 8, **dadurch gekennzeichnet, dass** der Schmiermittelkanal (50) mit einem Versorgungskanal im Rotor (20) in Verbindung steht.

## Claims

1. Single-blade vacuum pump comprising a pot-like housing (12), a rotor (20) rotatably mounted eccentrically in the housing (12) and a blade (22) which is mounted in the rotor (20) so as to be displaceable orthogonally to the axis (24) of rotation and divides a working space (18) into a pressure space (38) and into a suction space (36), the blade (22) having at least one recess (44), **characterized in that** the recess (44) is provided on the back (46) of the blade (22), viewed in the direction (40) of rotation, when it is present outside the rotor (20).

2. Single-blade vacuum pump according to Claim 1, **characterized in that** the recess (44) extends over 5% to 95%, in particular 20% to 90%, preferably over 80%, of the thickness of the blade (22).

3. Single-blade vacuum pump according to either of the preceding claims, **characterized in that** the recess (44) has a rectangular cross-section.

4. Single-blade vacuum pump according to any of the preceding claims, **characterized in that** three recesses (44) arranged side by side are provided transversely to the longitudinal axis of the blade (22).

5. Single-blade vacuum pump according to any of the preceding claims, **characterized in that** the blade (22) is designed to have point symmetry relative to its midpoint.

6. Single-blade vacuum pump according to any of the preceding claims, **characterized in that** the blade (22) has, on its side facing the drive stub (28), a lubricant inlet opening (48) to a lubricant channel (50).

7. Single-blade vacuum pump according to Claim 6, **characterized in that** the lubricant channel (50) leads to the recess (44) and/or to at least one of the blade tips (52).

8. Single-blade vacuum pump according to Claim 6 or 7, **characterized in that** the lubricant channel (50) leads to the pressure side of the blade tip (52).

9. Single-blade vacuum pump according to any of Claims 6 to 8, **characterized in that** the lubricant channel (50) is connected to a supply channel in the rotor (20).

## Revendications

1. Pompe à vide monoailette comprenant un boîtier (12) en forme de pot, un rotor (20) fixé excentré de manière à pouvoir tourner dans le boîtier (12), et une ailette (22) fixée dans le rotor (20) de façon à pouvoir coulisser perpendiculairement à l'axe de rotation (24), laquelle ailette subdivise un espace de travail (18) en un espace de pression (38) et un espace d'aspiration (36), l'ailette (22) présentant au moins un évidement (44), **caractérisée en ce que** l'évidement (44) est prévue sur la face arrière (46), vue dans le sens de rotation (40), de l'ailette (22) lorsqu'il se trouve à l'extérieur du rotor (20).

2. Pompe à vide monoailette selon la revendication 1, **caractérisée en ce que** l'évidement (44) s'étend sur 5 % à 95 %, en particulier 20 % à 90 %, de préférence sur 80 % de l'épaisseur de l'ailette (22).

3. Pompe à vide monoailette selon l'une quelconque des revendications précédentes, **caractérisée en ce que** l'évidement (44) présente une section rectangulaire.

4. Pompe à vide monoailette selon l'une quelconque des revendications précédentes, **caractérisée en ce que** trois évidements (44) disposés les uns à côté des autres sont prévus transversalement à l'axe longitudinal de l'ailette (22).

5. Pompe à vide monoailette selon l'une quelconque des revendications précédentes, **caractérisée en ce que** l'ailette (22) est conçue de façon symétrique par rapport à son centre.

6. Pompe à vide monoailette selon l'une quelconque des revendications précédentes, **caractérisée en ce que** l'ailette (22) présente sur son côté tourné vers le tronçon d'entraînement (28) une ouverture d'entrée de lubrifiant (48) vers un canal à lubrifiant (50).

7. Pompe à vide monoailette selon la revendication 6, **caractérisée en ce que** le canal à lubrifiant (50) débouche dans l'évidement (44) et/ou au moins l'une des pointes d'ailette (52).

8. Pompe à vide monoailette selon la revendication 6 ou 7, **caractérisée en ce que** le canal à lubrifiant (50) débouche sur le côté pression de la pointe d'ailette (52).

9. Pompe à vide monoailette selon l'une quelconque des revendications 6 à 8, **caractérisée en ce que** le canal à lubrifiant (50) est en liaison avec un canal d'alimentation dans le rotor (20).
